# EUROPÄISCHE PATENTSCHRIFT

(11) **EP 0 003 764 B1**
(45) Veröffentlichungstag und Bekanntmachung des Hinweises auf die Patenterteilung: **07.10.1981**
(21) Anmeldenummer: 79100334.6
(22) Anmeldetag: 05.02.1979
(51) Int. Cl.: F24C 15/00, F24C 11/00, F24C 7/08, F24C 7/02

(54) **Doppelbackofen, insbesondere Einbaubackofen**
Double baking oven, particularly built-in baking oven
Four de cuisson double, en particulier four de cuisson encastré

(30) Priorität: 14.02.1978 DE 2806158; 09.06.1978 DE 2825461
(43) Veröffentlichungstag der Anmeldung: 05.09.1979
(73) Patentinhaber: Bosch-Siemens Hausgeräte GmbH, 81669 München (DE); MATSUSHITA ELECTRIC INDUSTRIAL CO., LTD., Kadoma-shi, Osaka-fu, 571 (JP)
(72) Erfinder: Husslein, Julius, Dipl.-Ing., D-8221 Vachendorf (DE); Klement, Johann, D-8225 Traunreut (DE)

## Beschreibung

Die Erfindung geht aus von einem Doppelbackofen gemäss dem Oberbegriff des Patentanspruches 1.

Bei einem bekannten Doppelbackofen (DE-U-70 27 952) sind zwei durch konventionelle Heizeinrichtungen beheizbare Backöfen übereinander in einem beiden Backöfen gemeinsamen Gehäuse untergebracht. Oberhalb des oberen Backofens befindet sich eine Absaugvorrichtung, welche die von beiden Backöfen aus nach oben aufsteigende erhitzte Luft ansaugt und nach aussen abführt. Dadurch, dass die beim Betrieb der Backöfen entstehende Wärme im gemeinsamen Gehäuse frei aufsteigen kann, ist im oberen Gehäusebereich die Bildung eines Wärmestaues zu befürchten, welcher die Funktionsweise der ebenfalls im oberen Gehäusebereich untergebrachten Schalt-und Regeleinrichtungen beeinträchtigen kann.

Es ist bei Einzelbacköfen (DE-B-2310290) bekannt, zwischen der Backofenmuffel und einem Aussengehäuse Luftführungskanäle vorzusehen, wobei am unteren Gehäusebereich Einlassöffnungen für Kühlluft vorgesehen sind, während im oberen Gehäusebereich ein Gebläse angeordnet ist, das blasseitig in einen im wesentlichen geschlossenen, ins Freie führenden Ausblaskanal einmündet. Es hat sich nun gezeigt, dass bei einem Einzelbackofen ein derartiges Kühlluftsystem ausreichend ist, nicht jedoch bei einem Doppelbackofen mit zwei übereinander angeordneten Backöfen, bei welchem sich die Wärmeentwicklung der beiden Backöfen addiert und im oberen Gehäusebereich, in welchem üblicherweise die elektrischen oder elektronischen Schalt- und Regeleinrichtungen untergebracht sind, zu einer Wärmeentwicklung führt, welche die Funktionsweise insbesondere der elektronischen Einrichtungen beeinträchtigt.

Bei einem anderen bekannten Doppelbackofen (US-A-3 430 023) sind in einem gemeinsamen Ofengehäuse ein unten liegender konventioneller Backofen mit elektrischen oder durch Gas betriebenen Heizelementen und darüber ein Mikrowellenofen angeordnet. Hierbei besteht das Problem, dass durch den konventionellen Backofen insbesondere der oberste Gehäuseraum, in dem die elektrischen oder elektronischen Einrichtungen untergebracht sind, so stark aufgeheizt wird, dass die vorgenannten Einrichtungen Schaden erleiden.

Der vorliegenden Erfindung liegt die Aufgabe zugrunde, einen Doppelbackofen gemäss dem Oberbegriff des Patentanspruches 1 so auszugestalten, dass insbesondere im Hinblick auf die begrenzte thermische Belastbarkeit von elektrischen oder elektronischen Bauelementen eine starke Wärmeentwicklung im oberen Gehäusebereich vermieden wird.

Diese Aufgabe wird gemäss der Erfindung gelöst durch die im Kennzeichnungsteil des Patentanspruches 1 aufgeführten Merkmale. Durch die besondere Art der Luftführung in Verbindung mit der Anordnung der Einlass- und Auslassöffnungen wird erreicht, dass die an der unteren Gehäusebegrenzung angesaugte Kühlluft bei weitgehender Umgebung des unteren Backofens unmittelbar und mit einer relativ niedrigen Temperatur in den oberen Gehäusebereich strömen kann und mit Sicherheit eine unzuträgliche Erwärmung der in diesem oberen Gehäusebereich angeordneten Steuer- und Regeleinrichtungen verhindert. Dies ist besonders wichtig bei Verwendung von elektronischen Bauelementen, bei denen eine Umgebungstemperatur von ca. 70°C nicht überschritten werden soll.

Gemäss einer weiteren Ausgestaltung der Erfindung münden die Luftführungskanäle oberhalb der oberen Schirmplatte in einen durch den oberen Backofen einerseits und durch das Gehäuse andererseits begrenzten Luftführungsraum ein. Die an der Geräteunterseite einströmende Kühlluft-umströmt damit mit relativ niedriger Temperatur sehr intensiv den oberen Backofen sowie die oberhalb dieses Backofens angeordneten Steuer- und Regeleinrichtungen und wird unmittelbar über Gebläse und Ausblaskanal abgeführt.

Gemäss einer Weiterbildung der Erfindung mündet in den Ausblaskanal ein mit dem Garraum des oberen Backofens in Verbindung stehender Abluftschacht ein. Hierbei übt der durch das Gebläse zur Strömung veranlasste Hauptluftstrom auf die vom Garraum herkommende Abluft eine Saugwirkung aus, welche die Abführung dieser Abluft begünstigt.

Eine weitere vorteilhafte Ausgestaltung der Erfindung ist dadurch gegeben, dass im unteren Gehäusebereich die Seiten- und Rückwände einen Rahmen bilden, an welchem der untere Backofen befestigt ist und welcher im oberen Bereich Gleitschienen besitzt, auf denen der Mikrowellen-Backofen als komplette Baueinheit in den Rahmen einschiebbar und mittels vorzugsweise justierbarer Befestigungsmittel befestigbar ist. In besonders einfacher und wirtschaftlicher Weise ergibt sich somit die Möglichkeit, den Mikrowellen-Backofen in getrennter Fertigung komplett zu erstellen und mit wenigen Handgriffen in das Gehäuse einzusetzen, wobei durch die Justierbarkeit der Befestigungsmittel eine exakte Fluchtung der Frontflächen der beiden Backöfen erzielt werden kann.

Gemäss einer weiteren vorteilhaften Ausgestaltung der Erfindung befindet sich das dem Mikrowellengenerator zugeordnete Gebläse mit seiner Saugseite in unmittelbarer Nähe einer Kühlluft-Einlassöffnung im Gehäuse. Auf diese Weise wird verhindert, dass dieses Gebläse die die beiden Backöfen umströmende erwärmte Luft ansaugt bzw. es wird sichergestellt, dass dieses Gebläse seine Kühlluft unmittelbar von aussen her entnehmen kann.

Hierbei ist es besonders vorteilhaft, wenn an der Gehäusefrontseite oberhalb des Schaltertableaus des oberen Backofens eine horizontale Lüftungsleiste angeordnet ist, die mit einem Teil, vorzugsweise über zwei Drittel ihrer Länge, an einen weitgehend geschlossenen Warmluft-Ausblaskanal angeschlossen ist und mit ihrer Restlänge die Kühlluft-Einlassöffnung bildet.

Gemäss einer weiteren vorteilhaften Ausgestaltung der Erfindung sind im Kühlluftströmungsweg zwischen der Saugseite des dem Mikrowellengenerator zugeordneten Gebläses und vorzugsweise an Gehäuse-Rückwand und Gehäuse-Seitenwand angeordneten Kühlluft-Einlassöffnungen die thermisch hochbelasteten bzw. wärmeempfindlichen elektrischen und elektronischen Bauteile plaziert. Auf diese Weise wird das dem Mikrowellengenerator zugeordnete Gebläse zusätzlich noch ausgenützt für die intensive Kühlung besonders belasteter bzw. besonders empfindlicher Bauteile, deren Kühlung durch den allgemeinen, im Gehäuse hochsteigenden Warmluftstrom nicht so intensiv wäre.

Die Erfindung ist anhand von in der Zeichnung dargestellten Ausführungsbeispielen nachstehend erläutert.

Es zeigt:
Fig. 1 eine Schnittansicht des erfindungsgemässen Doppelbackofens gemäss der Schnittlinie I-I in Fig. 2,
Fig. 2 eine Draufsicht auf den nach oben hin geöffneten Doppelbackofen gemäss Fig. 1,
Fig. 3 eine Vorderansicht des Doppelbackofens mit in der einen Hälfte geschlossener und in der anderen Hälfte geöffneter Gehäusefrontseite,
Fig. 4 und 5 eine andere Ausführungsform des erfindungsgemässen Doppelbackofens in zwei unterschiedlichen perspektivischen Ansichten,
Fig. 6 die Explosionsdarstellung einer Einzelheit des Doppelbackofens gemäss den Figuren 4 und 5.

Der in den Figuren dargestellte Doppelbackofen ist in ein z.B. aus Holzplatten gebildetes Einbaumöbel eingebaut, das aus Seitenplatten 1 und 2, einer Deckplatte 3 und einer Bodenplatte 4 besteht und einen Einbauraum für den Doppelbackofen bildet.

Mit 5 ist die Küchenanstellwand bezeichnet. Die äussere Begrenzung des in den Einbauraum des Einbaumöbels eingesetzten Doppelbackofens ist gebildet durch gegenüberliegende Seitenwände 6 und 7, durch eine Rückwand 8, durch eine untere Schirmplatte 9 sowie durch einen oberen Deckel 10 (Fig. 1). In dieses durch die genannten Teile gebildetes Gehäuse oder Rahmen eingebaut ist ein unterer Backofen 11, der eine frontseitige Klapptür 12 mit Glasfrontplatte 13 und Handgriff 14 sowie konventionelle Heizelemente, z.B. einen Grillheizkörper 15, sowie Ober-und Unterhitze besitzt, sowie darüberliegend ein oberer Backofen 16, der als Mikrowellenbackofen ausgeführt ist und einen Garraum 17 sowie einen Mikrowellengenerator, Mikrowellenleiter und Mikrowellenantenne, z.B. ein Magnetron 18, einen an sich bekannten luftangetriebenen Feldrührer 19 innerhalb einer dielektrischen Abdeckung 20, einen Drehteller 21 und dergleichen aufweist und der an der Frontseite ebenfalls durch eine Klapptür 22 mit Glasfrontplatte 23 und Handgriff 14verschliessbar ist. Der Mikrowellen-Backofen 16 besitzt ein eigenes Lüftungssystem mit einem Gebläse 24, einem Luftkanal 25, in welchem das Magnetron bzw. Kühlflächen desselben liegen, mit Einblasöffnungen 26, mit Ausblasöffnungen 27 in der Muffelrückwand, sowie mit einem an der Muffelrückwand befestigten, L-förmigen Abluftschacht 28 rechteckigen Querschnitts. Beide Backöfen sind eingefasst mit Wärmedämmschichten z.B. 29.

Der untere Backofen 11 ist an der Rückwand 8 sowie an den Seitenwänden 6, 7 befestigt mittels an der Rückwand 8 befestigten Backofenhaltern 30 und Backrohrträgern 31, die an den Seitenwänden 6, 7 befestigt sind. Zur Befestigung des Mikrowellenbackofens 16 dienen ebenfalls Backrohrträger 31 an den Seitenwänden 6 und 7, rückwärtige Backofenhalter 30 sowie beidseitig des Backofens 16 an den Teilen 30 und 31 befestigte, horizontale Gleitschienen 32, auf welchen der Mikrowellen-Backofen als komplette Baueinheit in den oberen Einbauraum des Gehäuses oder Rahmens mittels Lagerwinkeln 33 einschiebbar und arretierbar ist. Um eine exakte ebene Fluchtung der Glasfrontseiten 13 und 23 der beiden Backöfen 11, 16 zu erhalten, sind die Lagerwinkel 33, z.B. durch Langlochführung, am Backofen 16 verstellbar angesetzt und die Lagerwinkel 33 sind ferner in ähnlicher Weise gegenüber bzw. mit den zugeordneten Gleitschienen 32, z.B. mittels Schrauben, justier- und verbindbar.

In einem Gehäuseraum oberhalb des oberen Backofens 16 sind die beiden Backöfen zugehörigen, allgemein mit 34 bezeichneten elektrischen bzw. elektronischen Steuer-, Regel- und Bedienungseinrichtungen untergebracht. An der Unterseite des den Doppelbackofen nach oben begrenzenden Deckels 10 ist ein nur an zwei gegenüberliegenden Seiten offener Ausblaskanal 35 befestigt, dessen eine offene Seite in frontseitige, nach oben gerichtete Auslassöffnungen 36 einmündet und in dessen andere offene Seite die Ausblasseite eines ebenfalls am Deckel 10 befestigten Gebläses 37 einmündet. Der Ausblaskanal 35 besitzt eine weitere Öffnung 38, welche beim Aufsetzen des Deckels auf das fertigbestückte Gehäuse mit dem freien Ende des Abluftschachtes 28 des Mikrowellen-Backofens 16 fluchtet und damit in Verbindung steht.

Der äussere Aufbau des Doppelbackofens besteht ferner aus einer frontseitigen, umlaufenden und die Begrenzungsplatten des Einbaumöbels übergreifenden Lisene 39 aus Profilmaterial, die am untersten Lisenenquerholm 40 Kühlluft-einlassöffnungen 41 und am obersten Lisenenquerholm die schon genannten Auslassöffnungen 36 aufweist.

Unmittelbar unterhalb des unteren Backofens 11 bzw. seiner Wärmedämmung ist zwischen den Seitenwänden 6, 7 und der Rückwand 8 eine die untere Begrenzung des Doppelbackofens bildende geschlossene Schirmplatte 9 und unmittelbar oberhalb dieses Backofens 11 eine weitere solche Schirmplatte 42, z.B. aus Stahlblech, angeordnet. Das erläuterte Aussengehäuse, also die Seiten-und Rückwände besitzen einen solchen Abstand von den Innenflächen des Einbaumöbels, dass rings um das Gehäuse Kühlkanäle 43, 44 und 45 gebildet werden, die miteinander in Verbindung stehen, aber die durch die Schirmplatten die Rück- und Seitenwände vom unteren Backofen 11 getrennt und thermisch weitgehend entkoppelt sind. Erst oberhalb der oberen Schirmplatte 42 sind in der Rückwand 8 sowie in den Seitenwänden 6, 7 Öffnungen 46 bzw. Aussparungen 47 vorhanden, die einen Zutritt der Kühlluft in den Einbauraum oder Lüftungsraum 48 für den oberen Backofen 16 gestatten. Die an den Einlassöffnungen 41 angesaugte Kühlluft tritt also in die Kühlluftkanäle 45,44,43 ein unter Umgehung des unteren Backofens 11, steigt infolge natürlicher Konvektion und infolge des Soges des Gebläses 37 nach oben, durchströmt den Lüftungsraum 48 sowie die Steuer- und Regeleinrichtungen 34 und wird von der Ansaugseite des Gebläses 37 in den Ausblaskanal 35 und von dort aus ins Freie geführt. Dabei wird durch den Zwangsstrom auf den Abluftschacht 28 eine Saugwirkung ausgeübt, welche die Abführung der aus dem Garraum des Backofens 16 stammenden Abluft begünstigt.

Der in den Figuren 4 bis 6 dargestellte Doppelbackofen ist in ein nicht weiter dargestelltes, z.B. aus Holzplatten gebildetes Einbaumöbel eingebaut, das aus Seitenplatten, einer Deckplatte und einer Bodenplatte bestehen kann und einen Einbauraum für den Doppelbackofen bildet. Die äussere Begrenzung des in den Einbauraum des Einbaumöbels eingesetzten Doppelbackofens wird gebildet durch ein Gehäuse 101, durch gegenüberliegende Seitenwände 102 und 103, durch eine Rückwand 104, durch einen Boden 105 sowie durch einen Deckel 106. In dieses durch die genannten Teile gebildete Gehäuse oder Rahmen eingebaut ist ein unterer Backofen 107, der eine frontseitige Klapptür mit Glasfrontplatte 109 und Handgriff 110 sowie konventionelle Heizelemente, z.B. einen Grillheizkörper sowie Ober- und Unterhitze besitzen kann, sowie darüberliegend ein oberer Backofen 11, der als Mikrowellenbackofen ausgeführt ist und ebenfalls eine Klapptür 112 mit Handgriff 113 besitzt. Zwischen dem oberen und dem unteren Backofen befindet sich ein Schirmboden 114, sowie unterhalb des unteren Backofens 102 ein unterer Schirmboden 115, welche Schirmböden 114 und 115 den Einbauraum des unteren Backofens 107 vom übrigen Gehäuseraum strömungstechnisch abschliessen. Zwischen dem unteren Schirmboden 115 und dem Gehäuseboden 105 verläuft ein horizontaler Kühlluftschacht 116, welcher in Kühlluft-Einlassöffnungen 117 einer unteren Lüftungsleiste 118 einmündet. Der obere Gehäusebereich mit oberem Backofen 111 ist als Einzelheit in Figur 6 gezeigt. Dabei ist der besseren Übersichtlichkeit halber ein oberhalb des oberen Backofens 111 an der Gehäusefrontseite plaziertes, beiden Backöfen zugeordnetes Schaltertableau 119 nach oben verschoben gezeichnet. Das eine Schaltuhr 120 sowie Bedienungselemente 121 aufweisende Schaltertableau 119 wird nach oben hin begrenzt durch eine Lüftungsleiste 122, die eine Warmluft-Auslassöffnung besitzt, die sich im Ausführungsbeispiel über zwei Drittel der Leistenlänge erstreckt und die eine Kühlluft-Einlassöffnung 124 besitzt, die sich etwa über ein Drittel der Leistenlänge erstreckt. An die Warmluft-Auslassöffnung 123 angeschlossen ist ein weitgehend geschlossener Warmluft-Ausblaskanal 125, in den an der der Lüftungsleiste gegenüberliegenden Seite die Blasseite eines Querstromgebläses 126 sowie ein mit dem Ofeninnenraum des Backofens 111 in Verbindung stehender Abluftschacht 127 einmündet. Innerhalb des durch die obere Begrenzung des Backofens 11 nach unten und durch den Gehäusedeckel 106 nach oben hin begrenzten Lüftungsraumes im obersten Gehäusebereich ist ein allgemein mit 128 bezeichneter Mikrowellengenerator mit Transformator 129 angeordnet, der im Strömungsweg eines Kühlluftschachtes 130 angeordnet ist, welcher Kühlluftschacht 130 einerseits mit der Blasseite eines besonderen Gebläses 131 verbunden ist und andererseits in den Garraum des oberen Backofens 111 einmündet. Das Gebläse 131 ist so plaziert, dass dessen Saugseite sich unmittelbar hinter der Kühlluft-Einlassöffnung 124 der Lüftungsleiste 122 befindet, so dass das Gebläse 131 unmittelbar Kühlraumluft von aussen her ansaugen kann, wie durch Pfeile verdeutlicht. Dieser Kühlluftstrom strömt durch den Kühlluftschacht 130 hindurch und kühlt dabei intensiv den Mikrowellengenerator 128. Wie ebenfalls durch Pfeile verdeutlicht, wird die warme oder heisse Abluft aus dem Ofeninnenraum über den Abluftschacht 127 in den Ausblaskanal 125 geleitet und zusammen mit der die beiden Backöfen umströmenden und in den oberen Gehäusebereich durch natürliche Konvektion sowie durch Saugwirkung (Gebläse 126) einströmenden Warmluft durch die Auslassöffnung 123 hindurch nach aussen abgegeben. In Figur 6 ist gezeigt, dass die Saugseite des Gebläses 131 aussermittig in dem Lüftungsraum in Nähe der Gehäuse-Seitenwand 102 angeordnet ist, ebenso wie nicht weiter dargestellte thermisch hochbelastete oder sehr wärmeempfindliche elektrische oder elektronische Bauteile oder Bauelemente. Die letztgenannte Seitenwand 102 besitzt im Vergleich zur gegenüberliegenden Seitenwand 103 wesentlich mehr Kühlluft-Einlassöffnungen 132, die zusätzlich zu den in beiden Seitenwänden angeordneten unteren Einlassöffnungen 133 in Nähe der obersten Begrenzung der Seitenwand 102 angeordnet sind. Auf diese Weise entsteht zwischen der Saugseite des Gebläses 131 und dessen Einlassöffnungen 132 eine gezielte Kühlluftströmung, wie in Figur 4 durch Pfeile angedeutet, welche die vorgenannten Bauteile, Schaltelemente, Transformator 129 und dergleichen umstreicht und sich weitgehend nicht mehr mit der allgemeinen Warmluftströmung vermischt. Derartige Einlassöffnungen können zusätzlich noch in der Gehäuserückwand 104 vorgesehen sein.

## Patentansprüche

1. Doppelbackofen, insbesondere Einbaubackofen, mit zwei übereinander angeordneten und von einem gemeinsamen Gehäuse umgebenen Backöfen (11, 16), wobei einer der Backöfen (16) ein Mikrowellenbackofen ist, mit im oberen Gehäuseraum untergebrachten Schalt-, Regel- und Bedienungseinrichtungen (34) für beide Backöfen (11, 16) sowie mit im Gehäuseinneren vorgesehenen Kühlluftkanälen (43, 44, 45) mit Einlassöffnungen (41) an der Ofenunterseite und Auslassöffnungen (36) an der Ofenoberseite, dadurch gekennzeichnet, dass der untere Backofen (11) gegenüber dem oberen Backofen (16), den Kühlluftkanälen (43, 44, 45) mittels Schirmplatten (9, 42) thermisch abgeschirmt ist und dass die Kühlluft-Einlassöffnungen (41) unterhalb der den unteren Backofen (11) nach unten begrenzenden Schirmplatte (9) angeordnet sind.

2. Doppelbackofen nach Anspruch 1, dadurch gekennzeichnet, dass die Schirmplatten (9,42) in Verbindung mit den Rück- und Seitenwänden (6, 7, 8) des Gehäuses stehen, die bis in Höhe der oberen Schirmplatte (42) die Kühlluftkanäle (43, 44,45) bilden.

3. Doppelbackofen nach Anspruch 2, dadurch gekennzeichnet, dass die Luftführungskanäle oberhalb der oberen Schirmplatte (42) in einen durch den oberen Backofen (16) einerseits und durch das Gehäuse andererseits begrenzten Lüftungsraum (48) einmünden.

4. Doppelbackofen nach Anspruch 3, dadurch gekennzeichnet, dass im oberen Bereich des Lüftungsraumes (48) das Gebläse (37) mit seiner Ansaugseite angeordnet ist, dessen Ausblasseite in den, vorzugsweise zur Gerätefrontseite führenden, geschlossenen Ausblaskanal (35) einmündet.

5. Doppelbackofen nach Anspruch 4, dadurch gekennzeichnet, dass in den Ausblaskanal (35) ein mit dem Garraum (17) des oberen Backofens (16) in Verbindung stehender Abluftschacht (28) einmündet.

6. Doppelbackofen nach einem oder mehreren der vorhergehenden Ansprüche, dadurch gekennzeichnet, dass im unteren Gehäusebereich die Seiten- und Rückwände (6, 7, 8) einen Rahmen bilden, an welchem der untere Backofen (11) befestigt ist und welcher im oberen Bereich Gleitschienen (32) besitzt, auf denen der Mikrowellen-Backofen (16) als komplette Baueinheit in den Rahmen einschiebbar und mittels vorzugsweise justierbarer Befestigungsmittel befestigbar ist.

7. Doppelbackofen nach Anspruch 6, dadurch gekennzeichnet, dass der Rahmen derart in einem Einbaumöbel angeordnet ist, dass zwischendenseiten-und Rückwänden (6,7,8) und den Innenflächen des Einbaumöbels bzw. einer Raumwand (5) freie Kühlluftkanäle verbleiben.

8. Doppelbackofen nach Anspruch 6, dadurch gekennzeichnet, dass auf den Rahmen ein Deckel (10) aufsetzbar ist, an welchem der obere Ausblaskanal (35) sowie das diesem zugeordnete Gebläse (37) befestigt ist.

9. Doppelbackofen nach einem oder mehreren der vorhergehenden Ansprüche, wobei im obersten Gehäuseraum Schalt- und Regeleinrichtungen, ein Mikrowellengenerator (128) mit eigenem Gebläse sowie ein mit die Backöfen umziehenden Kühlluftkanälen in Verbindung stehendes Gebläse (131) untergebracht ist, dadurch gekennzeichnet, dass das Gebläse (131) sich mit seiner Saugseite in unmittelbarer Nähe einer Kühlluft-Einlassöffnung(124)imGehäuse(101)befindet.

10. Doppelbackofen nach Anspruch 9, dadurch gekennzeichnet, dass an der Gehäusefrontseite oberhalb des Schaltertableaus (119) des oberen Backofens (111) eine horizontale Lüftungsleiste (122) angeordnet ist, die mit einem Teil, vorzugsweise über zwei Drittel ihrer Länge, an einen weitgehend geschlossenen Warmluft-Ausblaskanal (125) angeschlossen ist und mit ihrer Restlänge die Kühlluft-Einlassöffnung (124) bildet.

11. Doppelbackofen nach Anspruch 9 und/ oder 10, dadurch gekennzeichnet, dass im Kühlluft-Strömungsweg zwischen der Saugseite des dem Mikrowellengenerator (128) zugeordneten Gebläses (131) und vorzugsweise an Gehäuse- rückwand (104) und Gehäuseseitenwand (102; 103) angeordneten Kühlluft-Einlassöffnungen (132, 133) die thermisch hochbelasteten bzw. wärmeempfindlichen elektrischen und elektronischen Bauteile plaziert sind.

12. Doppelbackofen nach einem oder mehreren der vorhergehenden Ansprüche 9 bis 11, dadurch gekennzeichnet, dass die Saugseite des dem Mikrowellengenerator zugeordneten Gebläses (131) sowie die thermisch hochbelasteten bzw. wärmeempfindlichen Bauteile aussermittig in dem oberhalb des oberen Backofens (111) liegenden Lüftungsraumes nahe der Gehäuse-Seitenwand (102) angeordnet sind, welche mehr Kühlluft-Einlassöffnungen (132) als die gegenüberliegende Seitenwand (103) aufweist.

## Claims

1. Double baking oven, especially built-in oven with two superimposed baking ovens (11, 16) enclosed by a common housing, one of said baking ovens (16) being a micro-wave baking oven, with switching, regulating and servicing means (34) for both baking ovens (11, 16) being accomodat- ed in the upper part of the housing and cooling air ducts (43,44,45) being provided in the interior of the housing with inlet openings (41) at the lower side of the oven and outlet openings (36) at the upper side of the oven, characterized in that the lower baking oven (11) is screened thermally against the upper oven (16) and against said cooling air ducts (43, 44, 45) by means of shielding plates (9, 42) and in that said inlet openings (41) for the cooling air are provided beneath said shielding plate (9) forming the lower limit of the lower baking oven (11).

2. Double baking oven according to claim 1 further characterized in that said shielding plates (9,42) are in connection with the rear wall and the side walls (6, 7, 8) of the housing, these walls forming cooling air ducts (43, 44, 45) up to the top-end of the upper shielding plate (42).

3. Double baking oven according to claim 2 further characterized in that the cooling air ducts lead above the upper shielding plate (42) into a ventilating space (48) which is limited on one side by the upper baking oven (16) and on the other side by the housing.

4. Double baking oven according to claim 3 further characterized that in the upper portion of the ventilating space (48) there is provided a blower (37) with its suction side, whose blowout-side leads into a closed blowout duct (35), the latter leading especially to the front-side of the housing.

5. Double baking oven according to claim 4 further characterized in that an used-air duct (28) being connected with the heating chamber (17) of the upper baking oven (16) leads into the blowout duct (35).

6. Double baking oven according to one or more of the preceding claims further characterized in that the side walls and the rear wall (6, 7, 8) form a frame in the lower portion of the housing, onto which is fixed the lower baking oven (11) and which has slide rails (32) on which said microwave baking oven can be inserted as a complete unit and can be fixed by especially adjustable fixing means.

7. Double baking oven according to claim 6 further characterized that said frame is arranged in such a manner within a built-in furniture, that between the side walls and the rear wall (6, 7, 8) and the inner surfaces of the furniture or a wall of a room (5) respectively remain free cooling channels.

8. Double baking oven according to claim 6 further characterized in that a cover can be put on the frame, while on said cover the upper blowout duct (35) and the blower (37) are fixed.

9. Double baking oven according to one or more of the preceding claims, the uppermost housing portion being provided with switching and regulating means, a microwave generator (128) with its own blower and a blower (131), which is connected with ducts surrounding the ovens, further characterized in that said blower (131) is arranged with its suction side in immediate vicinity of an inlet opening (124) for cooling air in the housing (101).

10. Double baking oven according to claim 9 further characterized that on the front-side of the housing above the switching board (119) of the upper oven (111) there is provided a horizontal cooling slit (122), which is partly connected, especially with about two thirds of its length, with an essentially closed hot-air blowout duct (125) and which forms with its residual length the cooling-air inlet opening (124).

11. Double baking oven according to claim 9 and/or 10 further characterized that in the flow-passage of the cooling air between the suction-side of the blower (131) provided for the micro-wave generator (128) and the inlet cooling air openings (132, 133) especially arranged at the rear wall (104) and at the side walls (102, 103) of the housing there are placed the thermally highly exposed and heat-sensitive electrical and electronic components.

12. Double baking oven according to one or more of the preceding claims 9 to 11, further characterized in that the suction side of the blower (131) for the micro-wave generator and said thermally highly exposed and heat-sensitive components are arranged outside the center of the ventilating space being located above the upper oven (111) in the vicinity of the side wall (102) of the housing, said side wall having more cooling air inlet openings (132) than the opposite side wall (103).

## Revendications

1. Four double, plus particulièrement four encastrable, du type comportant deux fours (11, 16) superposés et entourés d'une enveloppe commune, l'un des fours (16) étant un four à micro-ondes, ainsi que des dispositifs de communication, de régulation et de commande (34) pour les deux fours (11, 16), et des canaux d'air de refroidissement (43, 44, 45) prévus à l'intérieur de l'enveloppe et pourvus d'ouvertures d'admission (41) dans la face inférieure du four et d'ouvertures d'évacuation (43) dans la face supérieure du four, caractérisé par le fait que le four inférieur (11) est protégé thermiquement par rapport au four supérieur (16) et par rapport aux canaux d'air de refroidissement (43, 44, 45) à l'aide de plaques-écrans (9, 42) et par le fait que les ouvertures d'admission (41) de l'air de refroidissement sont situées en-dessous de la plaque-écran (9) qui limite vers le bas le four inférieur (11).

2. Four double selon la revendication 1, caractérisé par le fait que les plaques-écrans (9, 42) sont en liaison avec les parois postérieure et latérale (6, 7, 8) de l'enveloppe, qui forment, jusqu'à la hauteur de la plaque-écran supérieure (42), les canaux d'air de refroidissement (43, 44, 45).

3. Four double selon la revendication 2, caractérisé par le fait que les canaux de guidage de l'air débouchent au-dessus de la plaque-écran supérieure (42) dans une chambre d'aération limitée d'une part par le four supérieur (16) et d'autre part par l'enveloppe.

4. Four double selon la revendication 3, caractérisé par le fait que dans la partie supérieure de la chambre d'aération (48) est disposé le ventilateur (37) par son côté aspiration, alors que son côté refoulement débouche dans le canal fermé d'évacuation de l'air (35), menant de préférence vers le côté frontal de l'appareil.

5. Four double selon la revendication 4, caractérisé par le fait que dans le canal d'évacuation de l'air (35) débouche une cheminée d'air d'évacuation, qui est en liaison avec la chambre de cuisson (17) du four supérieur (16).

6. Four double selon une ou plusieurs des revendications précédentes, caractérisé par le fait que dans la partie inférieure de l'enveloppe les parois latérales et postérieure (6, 7, 8) forment un cadre auquel est fixé le four inférieur (11) et qui possède, dans la partie supérieure, des rails (32) sur lesquels peut être inséré dans le cadre et sous la forme d'une unité complète, le four à micro-ondes (16), ce dernier pouvant y être fixé, de préférence de façon réglable, à l'aide de moyens de fixation.

7. Four double selon la revendication 6, caractérisé par le fait que le cadre est disposé de telle manière dans un meuble encastrable qu'entre les parois latérales et les parois postérieures (6, 7, 8) d'une part et les faces intérieures du meuble encastrable ou une paroi de chambre (5) d'autre part, subsistent des canaux d'air de refroidissement dégagés.

8. Four double selon la revendication 6, caractérisé par le fait que sur le cadre est susceptible d'être monté un couvercle (10) auquel est fixé le canal d'évacuation supérieur (35) ainsi que le ventilateur (37) qui y est associé.

9. Four double selon une ou plusieurs des revendications précédentes, du type dans lequel on prévoit dans la chambre supérieure de l'enveloppe des dispositifs de commutation et de régulation, un générateur de micro-ondes (128) à ventilateur propre ainsi qu'un ventilateur (131) en liaison avec les canaux d'air de refroidissement qui entourent les fours, caractérisé par le fait que le ventilateur (131) est situé dans l'enveloppe (101) avec son côté aspiration dans le voisinage immédiat d'une ouverture d'admission d'air de refroidissement (124).

10. Four double selon la revendication 9, caractérisé par le fait qu'il est prévu sur le côté frontal de l'enveloppe, au-dessus du tableau d'interrupteurs (119) du four supérieur (101), une réglette d'aération horizontale (122) qui est reliée sur une partie de sa longueur, de préférence sur les deux tiers de sa longueur, à un canal d'évacuation de l'air tiède (25), largement fermé, alors que le restant de la longueur de ladite réglette constitue l'ouverture d'admission (124) de l'air de refroidissement.

11. Four double selon la revendication 9 et/ou 10, caractérisé par le fait que dans la trajectoire de l'écoulement de l'air de refroidissement, entre le côté aspiration du ventilateur (131) associé au générateur de micro-ondes (128) et de préférence les ouvertures d'admission d'air de refroidissement (132,133) disposées de préférence au niveau de la paroi postérieure de l'enveloppe (104) et de la paroi latérale de l'enveloppe (102, 103), sont disposés les éléments qui subissent une forte charge thermique ou les éléments électriques et électroniques qui sont sensibles à la chaleur.

12. Four double selon l'une ou plusieurs des revendications 9 à 11, caractérisé par le fait que le côté aspiration du ventilateur (131) associé au générateur de micro-ondes, ainsi que les éléments qui sont fortement chargés du point de vue thermique où les éléments sensibles à la chaleur sont disposés en position excentrée dans la chambre d'aération qui se situe au-dessus du four supérieur (111), près de la paroi latérale (102) de l'enveloppe, qui présente davantage d'ouvertures d'admission d'air de refroidissement (132) que la paroi latérale opposée (103).
